# FASCICULE DE BREVET EUROPEEN

(11) **EP 3 525 937 B1**
(45) Date de publication et mention de la délivrance du brevet: **02.12.2020**
(21) Numéro de dépôt: 17800902.3
(22) Date de dépôt: 12.10.2017
(51) Int. Cl.: B05B 11/00, B65B 39/04, B67D 7/42, A45D 34/00, B67D 7/02

(54) **CARTOUCHE DE REMPLISSAGE DE DISTRIBUTEUR**
VERTEILER MIT FÜLLKARTUSCHE
DISTRIBUTOR FILLING CARTRIDGE

(30) Priorité: 14.10.2016 FR 1659985
(43) Date de publication de la demande: 21.08.2019
(73) Titulaire: Aptar France SAS, 27110 Le Neubourg (FR)
(72) Inventeur: MILIAN, Alex, 27160 Les Baux de Breteuil (FR)
(74) Mandataire: CAPRI
(86) Numéro de dépôt international: PCT/FR2017/052812
(87) Numéro de publication internationale: WO 2018/069654

(56) Documents cités:
- EP-A1- 2 500 277
- WO-A1-03/013730
- US-A1- 2007 277 902
- US-A1- 2013 146 174

## Description

La présente invention concerne une cartouche de remplissage pour un distributeur de produit fluide comprenant un réservoir de produit fluide. Les domaines d'application privilégiés de la présente invention sont ceux de la parfumerie, de la cosmétique ou encore de la pharmacie. L'invention concerne également un ensemble constitué d'un distributeur de produit fluide et d'une cartouche de remplissage.

Dans le domaine de la parfumerie, on connaît le document WO2013/017803 qui décrit un distributeur applicateur comprenant un organe amovible doté d'un applicateur qui est adapté à être retiré axialement par coulissement étanche hors d'une pièce de base qui comprend un godet dont le fond est percé d'un orifice d'injection relié à un tube plongeur. Plus précisément, l'organe amovible est dévissé de la pièce de base, ce qui engendre son déplacement axial coulissant : en fin de dévissage, l'organe amovible peut être complètement retiré et séparé de la pièce de base pour pouvoir mettre l'applicateur en contact d'une surface appropriée, telle que la peau. Lors du dévissage, une dépression se forme entre la pièce de base et l'organe amovible, de sorte que du produit fluide stocké dans un réservoir est aspiré à travers le tube plongeur et l'orifice d'injection pour remplir l'applicateur. On peut également constater dans ce document WO2013/017803 que l'applicateur est formé par une tubulure définissant intérieurement un espace de prélèvement et d'application.

En général, ce type de distributeur applicateur comprend un réservoir de capacité moyenne, voire très réduite, de l'ordre de quelques dizaines de millilitres. Une fois vide, il serait intéressant de pouvoir le remplir à nouveau de produit fluide. Cependant, du fait de la présence du tube plongeur intégré à la pièce de base qui est montée de manière définitive sur le réservoir, il n'est pas possible d'effectuer un remplissage par gravité ou simple versement.

La présente invention a donc pour but de remédier à cet inconvénient de l'art antérieur en définissant une cartouche de remplissage, notamment pour un distributeur applicateur du type décrit dans le document WO2013/017803, permettant de réaliser un remplissage aisé, rapide, et sans risque de perte ou de souillure. En d'autres termes, la cartouche de remplissage doit pouvoir être montée rapidement sur le distributeur en garantissant une étanchéité parfaite. L'utilisation de certains éléments du distributeur est recherchée, afin de réduire au maximum le nombre de pièces constitutives de la cartouche de remplissage.

Pour ce faire, la présente invention propose un ensemble comprenant un distributeur de produit fluide et une cartouche de remplissage tel que défini dans les revendications.

On peut noter que les fonctions de fixation ou maintien mécanique et d'étanchéité sont séparées, distinctes et décorrélées, avec d'un côté la couronne de fixation et de l'autre côté le manchon interne dont la paroi de coulissement étanche génère un contact radial coulissant étanche, et non pas un contact axial par écrasement d'un joint. De ce fait, le contact étanche est établi quelle que soit la position axiale de la couronne par rapport au distributeur.

Avantageusement, un passage d'éventation s'étend entre la couronne externe de fixation et le manchon interne. D'autre part, la couronne externe de fixation peut se raccorder au manchon interne par l'intermédiaire d'une bride radiale annulaire qui forme au moins un trou d'éventation en communication avec le passage d'éventation. Ainsi, en plus de la fixation et de l'étanchéité, l'embout de connexion assure également l'éventation du réservoir.

Selon une forme de réalisation pratique, le récipient peut être une poche souple écrasable qui est scellée, par exemple par soudage, sur l'appendice de jonction. Il suffit alors à l'utilisateur d'écraser la poche dans sa main pour transférer le produit fluide du récipient au réservoir à travers l'embout de connexion.

Selon un aspect avantageux, l'appendice de jonction est monté de manière amovible, par exemple par vissage, sur le manchon interne, l'appendice de jonction comprenant avantageusement une lèvre autojointante qui vient en contact étanche avec le manchon interne. On peut ainsi changer de récipient sans avoir à retirer l'embout de connexion du distributeur. Cela permet également d'utiliser une partie du distributeur pour constituer l'embout de connexion, comme on le verra ci-après.

Avantageusement, l'embout de connexion peut comprendre un clapet antiretour, avantageusement au niveau de l'appendice de jonction. Ce clapet permet de manipuler la cartouche de remplissage sans risquer de perdre du produit fluide à la moindre pression. De plus, le clapet empêche l'entrée d'air extérieur dans le récipient.

On se sert du piston pour recréer une étanchéité radiale entre la cartouche de remplissage et le distributeur. On se sert également de la douille de fixation pour assurer le maintien mécanique de la cartouche sur le distributeur. On peut dire que l'embout de connexion remplit les mêmes fonctions de fixation et d'étanchéité que l'organe amovible.

De plus, la pièce de base peut former au moins une fenêtre d'éventation qui fait communiquer directement l'extérieur du godet avec l'intérieur de la douille de fixation. L'éventation du réservoir, pendant le remplissage, se fait donc de la même manière que lors du retrait de l'organe amovible.

Selon une caractéristique intéressante, l'appendice de jonction est d'une part monté de manière amovible sur le manchon interne et l'appendice de préhension est d'autre part monté de manière amovible sur la tubulure, de sorte qu'après retrait de l'appendice de préhension, l'appendice de jonction peut être monté sur la tubulure, qui fait alors office de manchon interne, alors que la bague de fixation fait office de couronne externe de fixation. On peut ainsi dire que l'organe amovible, dénué de son appendice de préhension, constitue l'embout de connexion, dénué de son appendice de jonction.

On peut ainsi imaginer un kit comprenant un ou plusieurs récipients (équipés de leurs appendices de jonction) et un seul embout de connexion tronqué (manchon + couronne), de sorte que l'utilisateur peut soit connecter un récipient sur l'organe amovible duquel il a retiré l'appendice de préhension, soit connecter l'embout de connexion tronqué et l'insérer dans la pièce de base après avoir retiré l'organe amovible.

L'esprit de l'invention réside dans une cartouche de remplissage ou de recharge qui tire profit des caractéristiques du distributeur de produit fluide pour assurer une bonne tenue et une parfaite étanchéité sur le distributeur, lors du transfert de produit fluide. Le fait de mutualiser des éléments constitutifs du distributeur est un aspect supplémentaire de l'invention, qui permet de réduire le nombre de pièces et le risque de perte de produit fluide.

L'invention sera maintenant décrite plus en détail en référence aux dessins joints, donnant à titre d'exemples non limitatifs, deux modes de réalisation de l'invention.

Sur les figures :
La figure 1 est une vue en coupe transversale verticale à travers un distributeur de produit fluide susceptible d'être rechargé grâce à la cartouche de remplissage de l'invention,
La figure 2 est une vue similaire à la figure 1, montrant le distributeur de la figure 1 en train d'être rechargé avec à la cartouche de remplissage de l'invention,
La figure 3 est une vue similaire à la figure 1 pour un second mode de réalisation de l'invention,
La figure 4 est une vue montrant le distributeur de la figure 3 à l'état ouvert, et
La figure 5 est une vue similaire à la figure 2 pour un second mode de réalisation de l'invention.

On se référera tout d'abord à la figure 1 pour décrire en détail la structure et le fonctionnement d'un distributeur applicateur de produit fluide qui peut être rempli ou rechargé avec la cartouche de remplissage de l'invention .

Le distributeur, désigné par D, comprend tout d'abord un réservoir de produit fluide 1 qui est représenté de manière tronquée. Le réservoir 1 forme un col 11 qui est tout à fait classique, avec un renfort extérieur pour l'accrochage. Le réservoir de produit fluide 1 peut être de toute nature et être réalisé en un matériau quelconque, étant donné que le réservoir n'est pas un élément critique pour la présente invention.

Outre le réservoir 1, le distributeur comprend deux autres pièces constitutives, à savoir une pièce de base 2 qui est montée fixement sur le réservoir 1 et un organe amovible 3 qui est monté de manière amovible sur la pièce de base 2.

La pièce de base 2 comprend des moyens d'accrochage, qui peuvent se présenter sous la forme d'une jupe 20, fendue ou non, qui vient en prise autour du col 11 du réservoir 1. Il s'agit là d'une conception tout à fait classique pour la fixation d'un organe de distribution dans les domaines de la cosmétique, la parfumerie ou encore la pharmacie. L'accrochage de la jupe 20 autour du col 11 peut servir à écraser un joint de col annulaire 4 sur le bord supérieur du col 11. La pièce de base 2 comprend également un godet 21 qui s'étend à l'intérieur du col 11 du réservoir. A son extrémité inférieure, le godet 21 forme un fond 22 qui est traversé par un orifice d'injection 23. A partir du fond part également un tube plongeur 24 qui s'étend à l'intérieur du réservoir 1 jusqu'à proximité de son fond. Le godet 21 est pourvu d'un piston 25 qui forme une lèvre de piston. Le piston 25 est une pièce rapportée qui est mise en place dans le godet 21 et maintenue par exemple par encliquetage. On peut également prévoir de réaliser le piston par surmoulage ou bi-injection. La technique de maintien du piston 25 dans le godet 21 n'est pas critique pour la présente invention. La pièce de base 2 forme également au moins une fenêtre d'éventation 29 qui est réalisée dans une bride de liaison qui fait la jonction entre le godet 21 et une douille de fixation 26 formant un filetage intérieur 27: cette fenêtre 29 fait donc communiquer directement l'extérieur du godet 21 avec l'intérieur de la douille de fixation 28.

Optionnellement, la pièce de base 2 peut comprendre une frette d'habillage extérieure 28, qui peut éventuellement participer au maintien de la jupe 20 autour du col 11.

L'organe amovible 3 comprend un appendice de préhension 31 que l'utilisateur peut saisir entre ses doigts. L'organe amovible 3 comprend également une tubulure 32 de forme sensiblement cylindrique et définissant intérieurement un espace de prélèvement et d'application 33 qui est ouvert à son extrémité inférieure et fermé à son extrémité supérieure, de manière à définir un espace borgne. Plus précisément, c'est une broche axiale 331 de l'appendice de préhension 31 qui pénètre dans la tubulure 32 et définit l'extrémité supérieure fermée de l'espace de prélèvement et d'application 33. L'ouverture de l'espace 33 est située à proximité du fond 22 du godet 21. On peut également constater que la paroi externe de la tubulure 32 vient en contact de coulissement étanche avec la lèvre du piston 25. L'organe amovible 3 forme également une bague de fixation 34 définissant un filetage externe 35 apte à coopérer avec le filetage interne 27 de la pièce de base 2. La bague de fixation 34 s'étend autour de la partie supérieure de la tubulure 32 en définissant entre eux un annulaire d'éventation 36. D'autre part, la bague de fixation 34 est reliée à la tubulure 32 par une bride annulaire qui est percée d'un orifice d'éventation 37 qui communique directement avec l'annulaire d'éventation 36. Ainsi, l'intérieur du réservoir 1 communique avec l'extérieur à travers le col 11, le joint de col 4, la fenêtre d'éventation 29, l'orifice d'éventation 37 et l'annulaire d'éventation 36. Cela permet de maintenir l'intérieur du réservoir à la pression atmosphérique en laissant entrer ou sortir de l'air.

En partant de la configuration représentée sur la figure 1, un utilisateur peut saisir l'appendice de préhension 31 pour lui imprimer un mouvement de rotation, ce qui a pour effet de dévisser l'organe amovible 3 de la pièce de base 2. Ce faisant, la tubulure 32 coulisse de manière étanche à l'intérieur du piston 25, créant une dépression à l'intérieur de l'espace de prélèvement et d'application 33. Cette dépression va générer une aspiration de produit fluide en provenance du réservoir 1 à travers le tube plongeur 24 et l'orifice d'injection 23. Le produit fluide va ainsi être injecté à l'intérieur de l'espace de prélèvement et d'application 33 comme indiqué par la ligne fléchée ascendante sur la figure 1. L'injection de produit fluide va se poursuivre jusqu'à ce que l'espace 33 soit rempli et même au-delà, tant que la tubulure 32 est en contact de coulissement étanche à l'intérieur du piston 25. Simultanément, de l'air extérieur pénètre dans le réservoir 1, comme indiqué par la ligne fléchée descendante sur la figure 1.

On se référera maintenant à la figure 2 pour décrire le premier mode de réalisation d'une cartouche de remplissage de l'invention, qui est mise en œuvre sur le distributeur D de la figure 1. Sur cette figure 2, on peut voir que l'organe amovible 3 a été retiré de la pièce de base 2 et qu'une cartouche de remplissage C a été mise en place à la place de l'organe amovible 3.

Cette cartouche de remplissage C comprend tout d'abord un récipient 5 qui contient du produit fluide, par exemple un parfum, une lotion, un sérum, etc. Ce récipient 5 peut se présenter sous la forme d'une poche souple écrasable, d'un bidon écrasable ou plus généralement d'un récipient à volume variable. Un réservoir avec un piston coulissant que l'utilisateur peut pousser est également envisageable. Un récipient rigide est aussi possible, mais pas préféré. Le récipient 5 est représenté de manière tronquée, comme le réservoir 1.

La cartouche de remplissage C comprend également un embout de connexion 6 qui sert à connecter le récipient 5 au distributeur D, ou plus précisément sur et dans la pièce de base 2. Cet embout de connexion 6 comprend un appendice de jonction 60 sur lequel le récipient est monté de manière étanche. Lorsqu'il s'agit d'une poche souple, l'ouverture de la poche est soudée sur l'appendice de jonction 60. Dans certains cas, l'appendice de jonction 60 peut être monobloc avec le récipient 5.

L'embout de connexion 6 comprend également un manchon interne 61 formant intérieurement un passage de produit fluide 62 faisant communiquer l'intérieur du récipient 5 avec l'extérieur. Le manchon interne 61 forme extérieurement une paroi de coulissement étanche 63 adaptée à venir en contact radial coulissant étanche avec le piston 25 du distributeur D pour réaliser une étanchéité annulaire radiale temporaire entre la cartouche de remplissage C et le distributeur D. Le contact radial peut ainsi être qualifié de contact coulissant dynamique.

L'embout de connexion 6 comprend également une couronne externe de fixation 64 pourvue d'un filetage externe 65 adapté à venir en prise filetée avec le filetage interne 27 de la pièce de base 2, comme représenté sur la figure 2. Le manchon interne 61 s'étend à l'intérieur de la couronne externe de fixation 64 en formant entre eux un passage d'éventation 68. Par ailleurs, la couronne externe de fixation 64 se raccorde au manchon interne 61 par l'intermédiaire d'une bride radiale annulaire 66 qui forme au moins un trou d'éventation 67 en communication avec le passage d'éventation. Ainsi, l'intérieur du réservoir 1 communique avec l'extérieur à travers le col 11, le joint de col 4, la fenêtre d'éventation 29, le trou d'éventation 67 et le passage d'éventation 68. Cela permet de maintenir l'intérieur du réservoir à la pression atmosphérique en laissant entrer ou sortir de l'air.

Ainsi, il est possible de transférer le produit fluide du récipient 5 au réservoir 1 à travers le passage 62, le godet 21, l'orifice d'injection 23 et le tube plongeur 24, comme indiqué par la ligne fléchée descendante sur la figure 2. Simultanément, l'air du réservoir 1 peut s'évacuer en suivant la ligne fléchée ascendante sur la figure 2. En raison de la forte perte de charge à travers le tube plongeur 24, un écoulement par simple gravité est lent, voire impossible. Il donc préférable d'assister le transfert de produit fluide en écrasant manuellement le récipient 5. L'écrasement peut se poursuivre jusqu'à remplissage complet du réservoir 1.

En se référant maintenant aux figures 3 à 5, on va voir un second mode de réalisation, dans lequel une partie de l'organe amovible 3 va servir à former en partie l'embout de connexion.

Sur la figure 3, le distributeur D, qui n'est que partiellement représenté, peut être similaire ou identique à celui de la figure 1, excepté le fait que l'appendice de préhension 31' est monté de manière amovible sur la tubulure 32'. Plus précisément, l'extrémité supérieure libre de la tubulure 32' forme un filetage externe 321 et l'appendice de préhension 31' forme un filetage interne 312. D'autres modes de montage amovible sont également possibles, comme par exemple l'encliquetage, le serrage, la baïonnette, etc. Ainsi, l'appendice de préhension 31' peut être retiré du restant de l'organe amovible 3', et ce faisant, la broche axiale 311 est extraite de la tubulure 32', qui est alors ouverte de part en part de manière traversante, comme on peut le voir sur la figure 4, de sorte qu'elle définit ainsi un passage de produit fluide. L'organe amovible 3' est alors tronqué et réduit à sa tubulure 32' à laquelle est associée sa douille de fixation 26.

Selon l'invention, cet organe amovible réduit (tubulure 32' + douille 26) peut être intégré à un embout de connexion 6' de conception très proche de celui de la figure 2. En effet, la tubulure 32' présente une conception très proche de celle du manchon interne 61 et la douille 26 est similaire ou identique à la couronne 64. Il suffit donc pour l'embout de connexion 6' d'intégrer un appendice de jonction 60' qui présente un filetage interne 601 de manière à pouvoir le visser sur le filetage externe 321 de la tubulure 32', comme représenté sur la figure 5. Le récipient 5 est monté sur l'appendice de jonction 60', qui peut avantageusement former une lèvre autojointante 602 qui vient en contact étanche dans la tubulure 32'. Il est également possible de prévoir un clapet antiretour 603 sur l'appendice de jonction 60' : ce clapet 603 peut être un clapet à fente autojointante.

En pratique, l'utilisateur retire l'appendice préhension 31' de l'organe amovible 3' et monte à la place l'appendice de jonction 60'. Plus précisément, l'organe amovible 3' peut être entièrement retiré de la pièce de base 2, puis l'appendice préhension 31' est dévissé en maintenant l'organe amovible 3' par la douille 26. Ensuite, l'appendice de jonction 60' est vissé sur la tubulure filetée 32' pour constituer une cartouche de remplissage C' selon l'invention, qui est finalement mise en place sur la pièce de base 2 pour effectuer l'opération de remplissage.

Sans sortir du cadre de l'invention, un clapet antiretour peut être prévu dans le premier mode de réalisation de la figure 1 dans le passage de produit fluide 62 au niveau du manchon interne 61 ou de l'appendice de jonction 60. L'embout de connexion 6 est représenté comme étant réalisé de manière monobloc, mais il est préférable de le réaliser en au moins deux pièces. Dans le second mode de réalisation, l'appendice de préhension 31' est vissé sur la tubulure filetée 32' et l'appendice de jonction 60' est également fileté. A la place d'un filetage, on peut très bien imaginer d'autres types de moyens de fixation amovibles, comme par exemple le serrage par friction, l'encliquetage ou encore la baïonnette.

Grâce à la cartouche de remplissage de l'invention, il est possible de recharger des distributeurs de produit fluide, et plus particulièrement des distributeurs applicateurs, en toute simplicité, efficacité et sécurité, notamment du fait que le contact radial entre la paroi de coulissement étanche 63 du manchon interne et le distributeur de produit fluide (piston 25) se fait au moyen d'un coulissement étanche.

## Revendications

1. Ensemble comprenant un distributeur de produit fluide (D) et une cartouche de remplissage (C ; C'), le distributeur de produit fluide comprenant :
- une pièce de base (2) montée sur un réservoir de produit fluide (1), la pièce de base (2) comprenant un tube plongeur (24) et un godet (21) dans lequel est formé un orifice d'injection (23) raccordé au tube plongeur (24), le godet (21) étant pourvu d'un piston (25), la pièce de base (2) comprenant également une douille de fixation (26), et
- un organe amovible (3) monté de manière amovible selon un axe de coulissement sur la pièce de base (2), l'organe amovible (3) comprenant un appendice de préhension (31), une tubulure (32) apte à coulisser selon un axe de coulissement de manière étanche contre le piston (25) sur une course axiale étanche et un applicateur (33) apte à retenir une dose de produit fluide issue de l'orifice d'injection (23) par aspiration générée par le coulissement étanche de la tubulure (32) contre le piston (25), l'applicateur comprenant un espace de prélèvement et d'application (33) formé dans la tubulure (32), le produit fluide étant injecté dans cet espace de prélèvement et d'application (33) à travers le tube plongeur (24) et l'orifice d'injection (23), l'organe amovible (3) comprenant également un bague de fixation (34) en prise amovible avec la douille de fixation (26),
la cartouche de remplissage (C ; C') comprenant un récipient (5) contenant du produit fluide et un embout de connexion (6 ; 6') destinée à être connecté au distributeur de produit fluide (D) pour faire passer le produit fluide du récipient (5) au réservoir de produit fluide (1), l'embout de connexion (6 ; 6') comprenant :
- un appendice de jonction (60 ; 60') pour le récipient (5),
- une couronne externe de fixation (64 ; 34) adaptée à coopérer avec le distributeur de produit fluide (D) pour fixer la cartouche de remplissage (C ; C') de manière amovible sur le distributeur de produit fluide (D), et
- un manchon interne (61 ; 32') qui s'étend à l'intérieur de la couronne externe de fixation (64 ; 34), le manchon interne (61 ; 32') formant intérieurement un passage de produit fluide (62) faisant communiquer l'intérieur du récipient (5) avec l'extérieur, le manchon interne (61 ; 32') formant extérieurement une paroi de coulissement étanche (63) adaptée à venir en contact radial de coulissement étanche avec le distributeur de produit fluide (D) pour réaliser une étanchéité temporaire entre la cartouche de remplissage (C ; C') et le distributeur de produit fluide (D),
l'embout de connexion (6 ; 6') de la cartouche de remplissage (C ; C') étant monté de manière amovible sur la pièce de base (2) avec le manchon interne (61 ; 32') pénétrant dans le godet (21), la paroi de coulissement étanche (63) en contact radial de coulissement étanche avec le piston (25) et la couronne externe de fixation (64 ; 34) en prise avec la douille de fixation (26).

2. Ensemble selon la revendication 1, dans laquelle un passage d'éventation (68 ; 36) s'étend entre la couronne externe de fixation (64 ; 34) et le manchon interne (61 ; 32').

3. Ensemble selon la revendication 2, dans laquelle la couronne externe de fixation (64 ; 34) se raccorde au manchon interne (61 ; 32') par l'intermédiaire d'une bride radiale annulaire (66) qui forme au moins un trou d'éventation (67 ; 37) en communication avec le passage d'éventation (68 ; 36).

4. Ensemble selon la revendication 1, 2 ou 3, dans laquelle le récipient (5) est une poche souple écrasable qui est scellée, par exemple par soudage, sur l'appendice de jonction (60 ; 60').

5. Ensemble selon l'une quelconque des revendications précédentes, dans laquelle l'appendice de jonction (60') est monté de manière amovible, par exemple par vissage, sur le manchon interne (32'), l'appendice de jonction (60') comprenant avantageusement une lèvre autojointante (602) qui vient en contact étanche avec le manchon interne (32').

6. Ensemble selon l'une quelconque des revendications précédentes, dans laquelle l'embout de connexion (6') comprend un clapet antiretour (603), avantageusement au niveau de l'appendice de jonction (60').

7. Ensemble selon l'une quelconque des revendications précédentes, dans lequel la pièce de base (2) forme au moins une fenêtre d'éventation (37) qui fait communiquer directement l'extérieur du godet (21) avec l'intérieur de la douille de fixation (26).

8. Ensemble selon l'une quelconque des revendications précédentes, dans lequel, d'une part, l'appendice de jonction (60') est monté de manière amovible sur le manchon interne (32'), et d'autre part, l'appendice de préhension (31') est monté de manière amovible sur la tubulure (32'), de sorte qu'après retrait de l'appendice de préhension (31'), l'appendice de jonction (60') peut être monté sur la tubulure (32'), qui fait alors office de manchon interne (61), alors que la bague de fixation (32) fait office de couronne externe de fixation (64).

9. Ensemble selon la revendication 8, dans lequel l'organe amovible (3), dénué de son appendice de préhension (31), constitue l'embout de connexion (), dénué de son appendice de jonction ().

## Patentansprüche

1. Anordnung, die einen Fluidprodukt-Verteiler (D) und eine Befüllungskartusche (C; C') umfasst, wobei der Fluidprodukt-Verteiler Folgendes umfasst:
- ein Basisteil (2), das an einem Fluidprodukt-Vorratsbehälter (1) angebracht ist, wobei das Basisteil (2) ein Tauchrohr (24) und einen Becher (21), in dem eine mit dem Tauchrohr (24) verbundene Einleitungsöffnung (23) ausgebildet ist, aufweist, wobei der Becher (21) mit einem Kolben (25) versehen ist, wobei das Basisteil (2) außerdem eine Befestigungshülse (26) aufweist, und
- ein lösbares Organ (3), das längs einer Gleitachse an dem Basisteil (2) lösbar montiert ist, wobei das lösbare Organ (3) einen Greifansatz (31), einen Rohransatz (32), der längs einer Gleitachse auf einer dichten axialen Bahn dicht gegenüber dem Kolben (25) gleiten kann, und einen Applikator (33), der eine von der Einleitungsöffnung (23) stammende Fluidprodukt-Dosis durch eine Saugkraft, die durch das dichte Gleiten des Rohransatzes (32) gegenüber dem Kolben (25) erzeugt wird, umfasst, wobei der Applikator einen Entnahme- und Applikationsraum (33) enthält, der in dem Rohransatz (32) gebildet ist, wobei das Fluidprodukt durch das Tauchrohr (24) und die Einleitungsöffnung (23) in diesen Entnahme- und Applikationsraum (33) eingeleitet wird, wobei das lösbare Organ (3) außerdem einen Befestigungsring (34) aufweist, der in einem lösbaren Eingriff mit der Befestigungshülse (26) ist,
wobei die Befüllungskartusche (C; C') einen Aufnahmebehälter (5), der das Fluidprodukt enthält, und einen Verbindungsstutzen (6; 6'), der dazu vorgesehen ist, mit dem Fluidprodukt-Verteiler (D) verbunden zu werden, aufweist, um das Fluidprodukt von dem Aufnahmebehälter (5) zu dem Fluidprodukt-Vorratsbehälter (1) zu bewegen, wobei der Verbindungsstutzen (6; 6') Folgendes umfasst:
- einen Verbindungsansatz (60; 60') für den Aufnahmebehälter (5),
- einen äußeren Befestigungskranz (64; 34), der dafür ausgelegt ist, mit dem Fluidprodukt-Verteiler (D) zusammenzuwirken, um die Befüllungskartusche (C; C') an dem Fluidprodukt-Verteiler (D) lösbar zu befestigen, und
- eine innere Manschette (61; 32'), die sich innerhalb des äußeren Befestigungskranzes (64; 34) erstreckt, wobei die innere Manschette (61; 32') innen einen Fluidprodukt-Durchlass (62) bildet, der eine Kommunikation zwischen dem Innenraum des Vorratsbehälters (5) mit der äußeren Umgebung herstellt, wobei die innere Manschette (61; 32') außen eine dichte Gleitwand (63) bildet, die dafür ausgelegt ist, mit dem Fluidprodukt-Verteiler (D) in einen radialen dichten Gleitkontakt zu gelangen, um eine vorübergehende Dichtigkeit zwischen der Befüllungskartusche (C; C') und dem Fluidprodukt-Verteiler (D) herzustellen,
wobei der Verbindungsstutzen (6; 6') der Befüllungskartusche (C; C') an dem Basisteil (2) lösbar so montiert ist, dass die innere Manschette (61; 32') in den Becher (21) eindringt, dass die dichte Gleitwand (63) in einem radialen dichten Gleitkontakt mit dem Kolben (25) ist und dass der äußere Befestigungskranz (64; 34) mit der Befestigungshülse (26) in Eingriff ist.

2. Anordnung nach Anspruch 1, wobei sich zwischen dem äußeren Befestigungskranz (64; 34) und der inneren Manschette (61; 32') ein Entlüftungskanal (68; 36) erstreckt.

3. Anordnung nach Anspruch 2, wobei der äußere Befestigungskranz (64; 34) mit der inneren Manschette (61; 32') über einen ringförmigen radialen Flansch (66), der wenigstens ein mit dem Entlüftungskanal (68; 36) in Kommunikation befindliches Entlüftungsloch (67; 37) bildet, verbunden ist.

4. Anordnung nach Anspruch 1, 2 oder 3, wobei der Aufnahmebehälter (5) eine zusammendrückbare, elastische Tasche ist, die beispielsweise durch Schweißen auf dem Verbindungsansatz (60; 60') versiegelt ist.

5. Anordnung nach einem der vorhergehenden Ansprüche, wobei der Verbindungsansatz (60') beispielsweise durch Verschraubung an der inneren Manschette (32') lösbar angebracht ist, wobei der Verbindungsansatz (60') vorteilhaft eine selbstdichtende Lippe (602) aufweist, die mit der inneren Manschette (32') in dichten Kontakt gelangt.

6. Anordnung nach einem der vorhergehenden Ansprüche, wobei der Verbindungsstutzen (6') vorteilhaft auf Höhe des Verbindungansatzes (60') ein Rückschlagverhinderungsventil (603) aufweist.

7. Anordnung nach einem der vorhergehenden Ansprüche, wobei das Basisteil (2) wenigstens ein Entlüftungsfenster (37) bildet, das zwischen der äußeren Umgebung des Bechers (21) und dem Innenraum der Befestigungshülse (26) eine direkte Kommunikation herstellt.

8. Anordnung nach einem der vorhergehenden Ansprüche, wobei einerseits der Verbindungsansatz (60') an der inneren Manschette (32') lösbar montiert ist und andererseits der Greifansatz (31') an dem Rohransatz (32') lösbar angebracht ist, derart, dass nach einer Entnahme des Greifansatzes (31') der Verbindungsansatz (60' an dem Rohransatz (32') montiert werden kann, der dann als innere Manschette (61) dient, während der Befestigungsring (32) als äußerer Befestigungskranz (64) dient.

9. Anordnung nach Anspruch 8, wobei das lösbare Organ (3), das keinen Greifansatz (31) aufweist, den Verbindungsstutzen (), der keinen Verbindungsansatz () aufweist, bildet.

## Claims

1. An assembly comprising a fluid dispenser (D) and a filling cartridge (C; C'), the fluid dispenser comprising:
• a base part (2) that is mounted on a fluid reservoir (1), the base part (2) including a dip tube (24) and a cup (21) in which there is formed an injection orifice (23) that is connected to the dip tube (24), the cup (21) being provided with a piston (25), the base part (2) also including a fastener bushing (26), and
• a removable member (3) that is mounted on the base part (2) in removable manner along a slide axis, the removable member (3) comprising a grip appendage (31), a tubular part (32) that is suitable for sliding along a slide axis in leaktight manner against the piston (25) over a leaktight axial stroke and an applicator (33) that is capable of retaining a dose of fluid coming from the injection orifice (23) by suction that is generated by the leaktight sliding of the tubular part (32) against the piston (25), the applicator including an extraction and application space (33) that is formed in the tube (32), the fluid being injected into the extraction and application space (33) through the dip tube (24) and the injection orifice (23), the removable member (3) also comprising a fastener ring (34) that is fastened in removable manner on the fastener bushing (26),
the filling cartridge (C; C') comprising a container (5) containing fluid, and a connector endpiece (6; 6') for connecting to the fluid dispenser (D) for passing the fluid from the container (5) to the fluid reservoir (1), the connector endpiece (6; 6') comprising:
• a junction appendage (60; 60') for the container (5),
• an outer fastener ring (64; 34) that is adapted to co-operate with the fluid dispenser (D) so as to fasten the filling cartridge (C; C') in removable manner on the fluid dispenser (D, and
• an inner sleeve (61; 32') that extends inside the outer fastener ring (64; 34), the inner sleeve (61; 32') internally forming a fluid passage (62) that puts the inside of the container (5) into communication with the outside, the inner sleeve (61; 32') externally forming a leaktight sliding-contact wall (63) that is adapted to come into radial leaktight sliding contact with the fluid dispenser (D) so as to achieve temporary sealing between the filling cartridge (C; C') and the fluid dispenser (D),
the connector endpiece (6; 6') of the filling cartridge (C; C') being mounted in removable manner on the base part (2) with the inner sleeve (61; 32') penetrating into the cup (21), the leaktight sliding-contact wall (63) is mounted in radial leaktight sliding contact with the piston (25) and the outer fastener ring (64; 34) in engagement with the fastener bushing (26).

2. An assembly according to claim 1, wherein a vent passage (68; 36) extends between the outer fastener ring (64; 34) and the inner sleeve (61; 32').

3. An assembly according to claim 2, wherein the outer fastener ring (64; 34) is connected to the inner sleeve (61; 32') via an annular radial flange (66) that forms at least one vent hole (67; 37) that is in communication with the vent passage (68; 36).

4. An assembly according to claim 1, 2, or 3, wherein the container (5) is a squeezable flexible pouch that is sealed, e.g. heat-sealed, on the junction appendage (60; 60').

5. An assembly according to any preceding claim, wherein the junction appendage (60') is mounted in removable manner, e.g. by screw-fastening, on the inner sleeve (32'), the junction appendage (60') advantageously including a self-sealing lip (602) that comes into leaktight contact with the inner sleeve (32').

6. An assembly according to any preceding claim, wherein the connector endpiece (6') includes a check-valve (603), advantageously at the junction appendage (60').

7. An assembly according to any preceding claim, wherein the base part (2) forms at least one vent slot (37) that puts the outside of the cup (21) directly into communication with the inside of the fastener bushing (26).

8. An assembly according to any preceding claim, wherein, firstly, the junction appendage (60') is mounted in removable manner on the inner sleeve (32'), and secondly, the grip appendage (31') is mounted in removable manner on the tubular part (32'), such that after the grip appendage (31') has been removed, the junction appendage (60') may be mounted on the tubular part (32'), which thus acts as the inner sleeve (61), while the fastener ring (32) acts as the outer fastener ring (64).

9. An assembly according to claim 8, wherein the removable member (3), without its grip appendage (31), constitutes the connector endpiece (), without its junction appendage ().
